# DEMANDE DE BREVET EUROPEEN

(11) **EP 1 980 167 A1**
(43) Date de publication de la demande: **15.10.2008**
(21) Numéro de dépôt: 08356040.9
(22) Date de dépôt: 11.03.2008
(51) Int. Cl.: A41G 5/00

(54) **Dispositif pour extension de cheveux composé d'un ensemble de bandes de cheveux décalées**

(30) Priorité: 21.03.2007 FR 0702037
(71) Demandeur: Lyon, Michel, 42320 Cellieu (FR); Amrani, Tassadit, 42320 Cellieu (FR)
(72) Inventeur: Lyon, Michel, 42320 Cellieu (FR); Amrani, Tassadit, 42320 Cellieu (FR)

(57) **Abrégé**

Dispositif pour extension de cheveux composé d'une bande principale de cheveux (a) munie de plusieurs sections de bandes de cheveux, superposées et juxtaposées (b), reliées entre elles par couture (h), formant une pyramide inversée (c), apte à assurer en une seule pose le rallongement d'une chevelure, d'une façon rapide, naturelle, homogène et économique.

La présente invention à pour but, en une pose, d'augmenter le volume et la longueur d'une chevelure, par la fixation d'une seule bande de cheveux

## Description

Dispositif pour extension de cheveux composé d'une bande principale de cheveux (a) munie de plusieurs sections de bandes de cheveux, superposées et juxtaposées (b), reliées entre elles par couture (h) , formant une pyramide inversée (c), apte à assurer en une seule pose le rallongement d'une chevelure, d'une façon rapide, naturelle, homogène et économique.

La présente invention à pour but, en une pose, d'augmenter le volume et la longueur d'une chevelure, par la fixation d'une seule bande de cheveux élaborée à cette effet, offrant un doublement et un triplement de section aux endroits nécessitant plus de masse.

En effet imaginons une simple bande de cheveux telle que commercialisée aujourd'hui .
Ces bandes sont réalisées avec des cheveux qui sont fixés parallèlement par des points de couture les reliant entre eux , ce qui forme une trame.

L'utilisation de plusieurs bandes dans une forme superposée est connu en soi , notamment par les brevets WO 2005/044031. A ( Euro Hair Fashion) une double bande superposée au même niveau , ainsi que le brevet FR 0601321 (Lyon Michel) qui propose un positionnement de plusieurs bandes sur le même support d'une façon horizontale et décalé , mais reste identique dans leurs dimensions, et ne parle pas d'une seule bande , donnant plusieurs densités.

Ces méthodes offrent des volumes réguliers, par le doublement, voire le triplement de la bande contrairement à ce que nous recherchons; un volume différent suivant l'endroit ou elle sera fixer.

Dans une forme de réalisation préférentielle mais non limitative,
la fig 1 nous montre le dispositif en vue à plat
la fig 2 nous montre le dispositif fixé sur une tète, partie nuque
la fig 3 nous montre les décalages de sections

La longueur des cheveux peut varier suivant l'effet recherché et dans une façon préférentielle, nous parlons ici d'extension donc de pose de cheveux longs (environ 50 , 55 cm)
Néanmoins cette méthode peut s'appliquer pour des rallongements à partir de cheveux ayant au minimum 6 à 8 cm de longueur dans la nuque.
Ce genre d'extension est considérer comme des rallongements de nuque

Pour travailler une extension, il nous faut 26 à 28 cm pour aller d'une oreille à l'autre en passant au niveau de l'occiput, et en restant dans la masse des cheveux.

Une fois fixer dans cette position on se rend compte du tombé naturel des cheveux que nous venons de poser.

Nous observons que sur les cotés à hauteur des oreilles les cheveux retombant sur les épaules se divisent en renvoyant une partie de ceux-ci , devant.
Ce qui est bien en soi mais au détriment de la zone derrière l'oreille .
En partant de derrière l'oreille jusqu'au bas de la nuque la quantité de cheveux est de plus en plus importante au fur et à mesure que nous descendons vers cette nuque, il y a en effet plus de cheveux du bas de la nuque (f.) jusqu'au vertex (e), que de derrière l'oreille (g) jusqu'au vertex (e), d'ou une forte densité de cheveux qui tombent au milieu des épaules

De ce fait nous admettons qu'une seule bande de densité égale ne suffit pas pour donner un effet naturel de rallongement.
Les professionnels de la coiffure sont obliger de travailler sur plusieurs niveaux, notamment sur l'arrière de la tète, dans la partie nuque et au dessus, endroits qui nécessitent une masse cheveux plus importante, comme le ferai une tombée de cheveux naturellement longs.

Notre invention réuni en une fois la pose de plusieurs niveaux, là où ont en a besoin.

Et le plus grand besoin de masse se situant dans la nuque pour une retombée entre les épaules, cette partie de la tète, recevra 3 niveaux de bandes de cheveux .(a,b,c)
Les zones derrière les oreilles , elles, recevrons 2 niveaux de cheveux qui viendrons reposer juste derrière l'épaule .(b)
Au dessus des oreilles, 1 seul niveau sera nécessaire (a), dont une partie viendra devant l'épaule pour avoir de la matière en vu de faire une coupe en dégradé plongeant vers l'arrière de la tète .

Ces 3 niveaux sont ainsi rassemblés en superposition décalé vers le bas, formant une pyramide inversée et centrée (d)

Nous avons donc, en partant d'une oreille à l'autre, le présent dispositif, qui se décline avec plusieurs sections de bande ainsi constituée ( fig 3) Au dessus de chaque oreille sur environ 5 cm, de la bande simple (a') , qui fait partie de la bande principale ( a ) puisque c'est sur elle que vient s'accrocher ensuite la deuxième section (b ), puis en descendant vers la nuque, cette deuxième section superposée et juxtaposée avec la bande du dessus et juxtaposée avec la bande du dessous, qui sur environ 4 cm (b')forme une bande doublée, enfin une troisième section, d'environ 5 cm superposée et juxtaposée ( c' ) à la seconde section forme une bande triplée, qui doit arriver au milieu de la nuque , c'est à dire dans une position centré.
Puis en remontant vers l'autre oreille nous aurons les mêmes dimensions de sections ( fig 3 )

Le positionnement se réalise en suivant l'implantation naturelle des cheveux, c'est à dire dans une forme de « v » dont la pointe est sous l'occiput, ce qui offre les conditions d'une tombée naturelle de chevelure .

Notre invention réside dans les différentes superpositions décalées le long de cette bande ; décalées dans sa longueur et décalées dans sa hauteur.
Cette superposition des sections de bande formant une pyramide inversée , est positionnée de tel manière que les parties formant le trame, (le haut de la bande) sont réunies l'une en dessous de l'autre ( fig 1), liées entre elles par couture, juxtaposées l'une en dessous de l'autre , la plus courte formant la pointe de la pyramide.

La façon de les relier n'est pas importante pour peu qu'elle soit solide pouvant résister au shampooing et au Brushing , on peut ainsi concevoir une liaison avec des anneaux , ou tout simplement collé , ces deux méthodes étant néanmoins moins fiable qu'une couture.

Bien entendu nous travaillons ici sur trois superpositions de bandes, mais il est possible d'augmenter le nombre de sections superposées et décalées suivant le volume souhaité, ainsi on pourrai mètre 4, 5 ,6 ,7 bandes superposées.

Avec cette méthode on peut imaginer une ou plusieurs des sections superposées de la bande ainsi réalisée d'une couleur différente des autres sections pour apporter lumière et fantaisie dans l'extension sans avoir recours a des manipulations chimique .

Dans une forme préférentielle nous réalisons le dispositif dans une forme de superposition décalée vers le bas, mais il est possible de réaliser le présent dispositif en superposition non décalé vers le bas, avec bien entendu une épaisseur au niveau des coutures puisque toutes les coutures seraient les unes sur les autres .

La fixation du présent dispositif n'est pas importante dans la mesure ou son maintien est efficace.
Elle peut être réalisée par collage, en enduisant le dos du dispositif de colle spéciale.
Par clip, sorte d'anneaux en aluminium que l'on aplati, (sertissage) en prenant une mèche au-dessus de la bande et une mèche au dessous , ces deux mèches sont passer dans l'anneau en vu d'y être écraser pour obtenir un blocage .
Avec ce clip anneau il y à également une autre méthode comme ci dessus , mais avec les cheveux de la cliente qui passent à travers des mailles en dentelles, en tissus ou en mailles synthétique puis qui sont rassemblés dans l'anneau pour y être écraser en vu de son blocage . ( brevet FR 0601321)
On peut également fixés le dispositif par tressage .

Les matériaux utilisés pur cette invention sont des cheveux cousus sur une bande , elle même découpée dans une forme précise et ajustée par points de couture, ou autre système permettant de les relier dans une position de pyramide inversée.

L'industrialisation de ce produit ne présente pas de difficultés particulières et doit permettre une forte diminution du coût de prestation des extensions de cheveux

## Revendications

1. Dispositif pour extension de cheveux comprenant des cheveux cousus sur une bande, **caractérisé en ce qu'**il est composé d'une bande principale de cheveux (a), munie de plusieurs sections de bandes rajoutées, d'une façon superposée et juxtaposée (b) , formant une pyramide inversée (c) .

2. Dispositif selon la revendication 1, **caractérisé par le fait que** les sections de bandes rajoutées soient reliées entre elles par couture (h).

3. Dispositif selon la revendication 1, **caractérisé par le fait que** les sections de bandes rajoutées soient reliées entre elles par collage.

4. Dispositif selon la revendication 1, **caractérisé par le fait que** les sections de bandes rajoutées soit reliées entre elles par des anneaux

5. Dispositif selon les revendications de 1 à 4, **caractérisé par le fait que** la disposition des bandes formant une pyramide inversée soit réalisée à partir du milieu de la bande principale.

6. Dispositif selon les revendications de 1 à 5, **caractérisé par le fait que** le nombre de bandes rajoutées varie de 2 à 7.

7. Dispositif selon les revendications de 1 à 6, **caractérisé par le fait que** une ou plusieurs bandes rajoutées soient de couleurs différentes.

8. Dispositif selon les revendications de 1 à 7, **caractérisé par le fait que** sa fixation sur la tète de la patiente soit réalisé par collage directe sur le cuir chevelu.

9. Dispositif selon les revendications de 1 à 7, **caractérisé par le fait que** sa fixation sur la tète de la cliente soit réalisée par le rassemblement, de deux mèches de cheveux de cette cliente, l'une prise au dessus du dispositif, et l'autre en dessous du dispositif, assemblement effectué avec un anneau d'aluminium écrasé, ou par collage,

10. Dispositif selon les revendications de 1 à 7, **caractérisé par le fait que** sa fixation sur la tète de la cliente soit réalisée avec l'aide d'une dentelle cousue sur la trame du dispositif, afin de passer à travers cette dentelle des mèches de cheveux de la client en vue d' y être assemblées afin de maintenir le dispositif prés du cuir chevelu.
